# EUROPÄISCHE PATENTSCHRIFT

(11) **EP 0 440 661 B1**
(45) Veröffentlichungstag und Bekanntmachung des Hinweises auf die Patenterteilung: **29.09.1993**
(21) Anmeldenummer: 89908824.9
(22) Anmeldetag: 01.08.1989
(51) Int. Cl.: H01P 1/203

(54) **HOCHFREQUENZ-BANDPASSFILTER**
A HIGH-FREQUENCY BAND-PASS FILTER
FILTRE PASSE-BANDE HAUTE FREQUENCE

(30) Priorität: 18.10.1988 DE 3835480
(43) Veröffentlichungstag der Anmeldung: 14.08.1991
(73) Patentinhaber: FRAUNHOFER-GESELLSCHAFT ZUR FÖRDERUNG DER ANGEWANDTEN FORSCHUNG E.V., 80636 München (DE)
(72) Erfinder: SEITZER, Dieter, D-8520 Erlangen (DE); BROCKDORFF, Thomas, D-8520 Erlangen (DE)
(74) Vertreter: Schoppe, Fritz, Dipl.-Ing.
(86) Internationale Anmeldenummer: EP8900902
(87) Internationale Veröffentlichungsnummer: WO9004861

(56) Entgegenhaltungen:
- EP-A- 0 071 509
- FR-A- 2 613 538
- FREQUENZ, Bd. 34, Nr: 3; März 1980, Berlin, DE; H. FECHNER:"Cauerparameter-Bandpässe in Mikrostreifenleiter-Technik", Seiten 78-89
- PATENT ABSTRACTS OF JAPAN, Bd. 10, Nr. 386 (E-467)(2443), 24. Dezember 1986;& JP-A-61177001
- TELECOMMUNICATIONS AND RADIO ENGINEERING, Bd. 41/42, Nr. 4, April 1987, Scripta Technica, Inc.,Silver Spring, MD, US; Ye. D. LOTKOVA: "The design of microstrip filters employing coupled lines", Seiten 70-72
- 14TH EUROPEAN MICROWAVE CONFERENCE 84 - PROCEEDINGS, 10.-13. September 1984, Liège, Microwave Exhibitions and Publisher Ltd., Kent, GB; V. RIZOLLI et al.:"Vector processing concepts in microwave circuit design",Seiten 847-852
- THE MICROWAVE JOURNAL, Bd. 6, Nr. 8, August 1963, G.L. MATTHAEI:"Comb-line band-pass filters of narrow or moderate bandwidth",Seiten 82-91
- 16TH EUROPEAN MICROWAVE CONFERENCE 86 - PROCEEDINGS, 8.-12. September 1986, Dublin, Microwave Exhibitions and Publisher Ltd., Kent, GB; J.D. RHODES: "Suspended substrate filters and multiplexers", Seiten 8-18

## Beschreibung

Die vorliegende Erfindung betrifft ein Hochfrequenz-Bandpaßfilter nach dem Oberbegriff des Patentanspruchs 1.

Ein gattungsgemäßes Hochfrequenz-Bandpaßfilter ist bereits bekannt aus dem Lehrbuch "Zinke/Brunswig: Lehrbuch der Hochfrequenztechnik, Band 1, 3. Auflage, Springer-Verlag 1986, Seite 209, Abbildung 4.14/9". Bei diesem bekannten Hochfrequenz-Bandpaßfilter handelt es sich um ein sogenanntes Interdigitalfilter mit kapazitiv verkürzten Resonator-Innenleitern. Bei diesem Hochfrequenz-Bandpaßfilter liegen ein Eingangsleitungsresonator, ein Mittenleitungsresonator und ein Ausgangsleitungsresonator parallel zueinander in der Weise, daß eine Kopplung zwischen dem Eingangsleitungsresonator und dem Mittenleitungsresonator sowie eine Kopplung zwischen dem Mittenleitungsresonator und dem Ausgangsleitungsresonator auftritt. Bei dieser Kopplung handelt es sich um eine sogenannte Kopplung paralleler Leitungen. Bei diesem bekannten Interdigitalfilter mit drei kapazitiv verkürzten Lambda- Viertel-Resonatoren tritt eine wünschenswerte Verschiebung des nächsten Durchlaßbereiches, der bei Lambda-Halbe- Resonatoren bei der zweifachen Resonanzfrequenz liegt, zu höheren Frequenzen auf, so daß eine gute Dämpfung bei der ersten Harmonischen der Mittenfrequenz des Durchlaßbereiches erzielt werden kann. Andererseits kann der Kopplungsgrad dieses bekannten Interdigitalfilters nicht beliebig erhöht werden und damit die Dämpfung bei der Resonanzfrequenz nicht auf niedrige Dämpfungswerte herabgesenkt werden, ohne daß es zu einer unerwünschten direkten Kopplung des Eingangsresonators mit dem Ausgangsresonator kommt, die ihrerseits die Sperrcharakteristika des Interdigitalfilters beeinträchtigen würde.

Aus dem oben zitierten Lehrbuch der Hochfrequenztechnik, Seite 207, Abbildung 4.14/6 ist ferner ein Bandpaßfilter mit parallel gekoppelten Lambda-Halbe-Resonatoren bekannt. Das bekannte Bandpaßfilter ist in Streifentechnik oder Mikrostriptechnik realisiert und umfaßt auf einem Substrat eine Mehrzahl von Lambda-Halbe-Streifenleitungsresonatoren, die gegeneinander in Längsrichtung um Lambda-Viertel versetzt sind. Eine derartige Hochfrequenz-Bandpaßfilter-Struktur hat große Außenabmessungen. Ferner ist ein derartiges unverkürztes Hochfrequenz- Bandpaßfilter nicht abstimmbar und hat eine relativ niedrige Dämpfung bei der ersten Harmonischen.

Aus dem Standardlehrbuch "Meinke/Gundlach, Taschenbuch der Hochfrequenztechnik, 4. Auflage, Springer-Verlag 1986", Abschnitte F 14 bis F 19 in Verbindung mit Bild 27 sind verschiedene gekoppelte Leitungsschaltungen, die einen Bandpaß bilden, bekannt.

Aus der EP-B1-0117178, Fig. 1, ist ein Hochfrequenz-Bandpaßfilter in Streifenleitungstechnik bekannt, das eine Eingangskoppelleitung, zwei Mittenresonatoren und eine Ausgangskoppelleitung aufweist. Die Eingangskoppelleitung und die Ausgangskoppelleitung sind jeweils als leerlaufende Leitungen und kapazitive Koppelelemente ausgebildet, welche parallel zueinander und in Richtung ihrer Längserstreckung unversetzt, also auf gleicher Höhe angeordnet sind. Die beiden Mittenresonatoren sind als U-förmige, kapazitiv verkürzte Lambda-Halbe-Resonatoren ausgestaltet, deren Enden mit dem Massepotential und deren Mitte mit jeweils einem Kondensator verbunden ist. Die Eingangskoppelleitung und die Ausgangskoppelleitung bilden rein kapazitive Einkopplungen an einem relativ niederohmigen Punkt der Mittenresonatoren. Die gesamte Filterstruktur ist nicht abstimmbar und hat keinen einstellbaren Kopplungsgrad. Erst recht ist es mit diesem Filter nicht möglich, dieses in seinen Mittenfrequenz über einem größeren Frequenzbereich durchzustimmen.

Gegenüber diesem Stand der Technik liegt der vorliegenden Erfindung die Aufgabe zugrunde, ein Hochfrequenz-Bandpaßfilter der eingangs genannten Art so weiterzubilden, daß bei einfacher Herstellbarkeit und geringen Außenabmessungen des Filters eine niedrige Durchlaßdämpfung bei hoher Dämpfung insbesondere im Bereich der ersten Harmonischen bzw. der ersten Oberschwingung erzielt wird.

Diese Aufgabe wird gemäß der Erfindung durch ein Hochfrequenz-Bandpaßfilter nach dem Oberbegriff des Patentanspruchs 1 durch die im kennzeichnenden Teil des Patentanspruchs 1 angegebenen Merkmale gelöst.

Das erfindungsgemäße Hochfrequenz-Bandpaßfilter verhindert eine direkte Kopplung des Eingangsresonators mit dem Ausgangsresonator durch deren in Längsrichtung des Mittelresonators versetzte Anordnung, wodurch ein hoher Kopplungsgrad erzielbar ist, der eine Durchgangsdämpfung von lediglich 1 bis 2,5 dB bei der Durchgangsfrequenz ermöglicht, ohne daß es zu einer bei einem derart hohen Kopplungsgrad üblichen Wellenbildung des Dämpfungsverlaufes im Frequenzbereich kommt. Das erfindungsgemäße Hochfrequenz-Bandpaßfilter zeigt nicht nur die soeben angesprochene, sehr hohe Durchlaßdämpfung, sondern verfügt ferner, je nach Kopplungsgrad und Bandbreite des Durchlaßbereiches, über eine Dämpfung von bis zu -70 dB bei der ersten Harmonischen.

Ein bedeutender Vorzug des erfindungsgemäßen Filters liegt darin, daß dessen Charakteristika rechnerisch simulierbar sind, was bei vielen bekannten Filterstrukturen nicht der Fall ist oder nur näherungsweise bei erheblichen Aufwand durchführbar ist.

Das erfindungsgemäße Filter eignet sich für eine Abstimmung bei Kondensatoren mit einstellbaren Kapazitätswerten oder Trimmern und kann kompakt und kostengünstig in Mikrostriptechnologie aufgebaut werden.

Aufgrund seiner niedrigen Durchlaßdämpfung erscheint der Anwendungsbereich des erfindungsgemäßen Leitungsfilters nicht nur auf die Frequenzaufbereitung beschränkt, sondern es scheint grundsätzlich möglich, das erfindungsgemäße Filter auch im Leistungsbereich einzusetzen.

Eine bevorzugte Ausführungsform des erfindungsgemäßen Filters wird nachfolgend unter Bezugnahme auf die beiliegenden Zeichnungen näher erläutert. Es zeigen:
- Fig. 1: eine Struktur einer Ausführungsform des erfindungsgemäßen Filters;
- Fig. 2: eine rechnerische Simulation des Dämpfungsverlaufes der Ausführungsform gemäß Fig. 1; und
- Fig. 3: ein Meßergebnis des Dämpfungsverlaufes der Ausführungsform gemäß Fig. 1.

Wie in Fig. 1 gezeigt ist, umfaßt das erfindungsgemäße Hochfrequenz-Bandpaßfilter dritter Ordnung, das in seiner Gesamtheit mit dem Bezugszeichen 1 bezeichnet ist, einen Eingangsresonator 2, einen Mittenresonator 3 und einen Ausgangsresonator 4. Die Resonatoren 2, 3, 4 sind als Leitungsresonatoren in Streifentechnik bzw. Mikrostriptechnik auf einem Substrat mittels der an sich üblichen Ätztechnik ausgestaltet. Bei der gezeigten, bevorzugten Ausführungsform hat das Substrat eine Dicke von etwa 1,5 mm bei einer relativen Permeabilität bzw. effektiven Dielektrizitätszahl EPSILON_{R} von etwa 4,0.

Der Eingangsresonator 2 ist mit dem Mittenresonator 3 parallel gekoppelt. Der Mittenresonator 3 ist seinerseits mit dem Ausgangsresonator 4 parallel gekoppelt. Die einander zugewandten Enden 5, 6 des Eingangsresonators 2 und des Ausgangsresonators 4 sind mit Masse verbunden. Gleichfalls sind die beiden Enden 7, 8 des Mittenresonators 3 mit Masse verbunden. Der Mittelpunkt des Mittenresonators 3 ist über einen ersten einstellbaren Kondensator 9 mit Masse verbunden. Die einander entgegengesetzten Enden 10, 11 des Eingangsresonators 2 und des Ausgangsresonators 4 sind über einen zweiten bzw. dritten einstellbaren Kondensator 12, 13 gleichfalls mit Masse verbunden.

Der Eingangsresonator 2 liegt parallel zum Mittenresonator 3 zwischen einem Ende 7 und dem Mittelpunkt 14 des Mittenresonators 3. Der Ausgangsresonator 4 liegt parallel zum Mittenresonator 3 zwischen dem Mittelpunkt 14 des Mittenresonators 3 und dessen anderem Ende 8. Durch diesen gegenseitigen Versatz des Eingangsresonators und des Ausgangsresonators wird eine unerwünschte, direkte Kopplung vom Eingangsresonator auf den Ausgangsresonator, die zu einer Schwächung der Dämpfung außerhalb der Durchgangsfrequenz führen würde, weitgehend vermieden.

Der Eingangsresonator 2 und der Ausgangsresonator 4 bilden in Verbindung mit dem ihnen zugeordneten zweiten bzw. dritten Kondensator 12, 13 kapazitiv verkürzte Lambda-Viertel-Leitungsresonatoren, deren elektrische Länge durch geeignete Wahl des Kapazitätswertes des zweiten bzw. dritten Kondensators 12, 13 auf 10 bis 30 %, vorzugsweise etwa 15 % der Länge eines Lambda-Viertel-Leitungsresonators eingestellt ist.

Der Mittenresonator 3 in Verbindung mit dem ihm zugeordneten ersten Kondensator 9 bildet einen verkürzten Lambda-Halbe-Leitungsresonator, dessen Länge durch geeignete Wahl des Kapazitätswerts des ersten Kondensators gleichfalls auf 10 bis 30 %, vorzugsweise jedoch etwa 16 % der Länge eines Lambda-Halbe-Resonators eingestellt ist.

Der Kapazitätswert des ersten Kondensators 9 entspricht mit etwa 2% Genauigkeit dem zweifachen Kapazitätswert des zweiten bzw. dritten Kondensators 12, 13. Das Verhältnis der Kapazitätswerte ergibt sich aus den Leitungslängen. Man kann die Längen in gewissen Grenzen unabhängig voneinander verändern, was mit einer entsprechenden Änderung der Kapazitätswerte einhergeht.

Die äußeren Leitungselemente 2,4 können parallel geringfügig zur mittleren Leitung 3 verschoben sein, wodurch die Plazierung des mittleren Kondensators 9 erleichtert wird.

Wie allgemein bekannt ist, geht die relative, effektive elektrische Permeabilität mit der Wurzel ihres Kehrwertes in die Länge der Leitungsresonatoren 2, 3, 4 ein. ( vergl. " Erich Pehl: Mikrowellentechnik ", S. 87 ff ).

Dies führt bei einer relativen Permeabilität von etwa 4,0 bei einem Verhältnis von Leiterbreite zu Substratdicke von 1,33 zu einer weiteren Verringerung der Abmessungen auf etwa 58 % des Wertes, der sich bei einer relativen Permeabilität von 1 ergeben würde.

Der Eingangsresonator 2 ist mittels einer direkten Anzapfung mit einer Eingangsanschlußleitung 15 verbunden. Entsprechend ist der Ausgangsresonator 4 mittels einer direkten Anzapfung mit einer Ausgangsanschlußleitung 16 verbunden. Anstelle der Ankopplung der Eingangsanschlußleitung 15 und der Ausgangsanschlußleitung 16 mittels einer direkten Anzapfung kann in Abweichung von dem gezeigten Ausführungsbeispiel auch jede andere Ankopplung verwendet werden.

Bei einer praktisch realisierten Ausführungsform in Mikrostriptechnik für eine Durchlaßfrequenz f_{B} von 400 MHz und bei einer relativen Permeabilität des Substrates von EPSILON_{R} = 4,0 wurden folgende Dimensionen gewählt: Die Kapazität des zweiten und dritten Kondensators 12, 13 beträgt 18,6 pF, diejenige des ersten Kondensators 9 beträgt 36,6 pF. Die Längen des Eingangsresonators und des Ausgangsresonators 2, 4 betragen 17 mm. Die Länge des Mittenresonators 3 beträgt 34 mm. Die Anschlußleitungen 15, 16 mit einem Wellenwiderstand von 50 Ohm sind um 4,8 mm von den entgegengesetzten Enden 10, 11 des Eingangsresonators 2 bzw. Ausgangsresonators 4 beabstandet.

Ein bedeutender Vorteil des erfindungsgemäßen Hochfrequenz-Bandpaßfilters 1 besteht darin, daß dessen Dämpfungsverlauf rechnerisch simulierbar ist. Das Ergebnis einer derartigen Simulation ist in Fig. 2 dargestellt.

Wie in Fig. 2 zu sehen ist, zeigt der rechnerische Dämpfungsverlauf eine Durchlaßdämpfung von weniger als -1 dB und eine Dämpfung von -65 dB bei der doppelten Durchlaßfrequenz 2 f_{B}.

Aus einem Vergleich mit Fig. 3, die den tatsächlich gemessenen Dämpfungsverlauf der Ausführungsform des erfindungsgemäßen Hochfrequenz-Bandpaßfilters mit der oben angegebenen Dimensionierung wiedergibt, deckt sich der rechnerische Dämpfungsverlauf gemäß Fig. 2 relativ gut mit dem tatsächlich gemessenen Dämpfungsverlauf gemäß Fig. 3. Bei der der Fig. 3 zugrundeliegenden Messung wurde eine Durchlaßdämpfung von -1,2 dB bei der Durchlaßfrequenz f_{B} von 400 MHz erreicht. Die Dämpfung bei der ersten Harmonischen 2 f_{B} ist besser als -70 dB.

Besonders auffällig an dem in Fig. 3 gezeigten Dämpfungsverlauf ist es für den Fachmann, daß ein sehr hoher Kopplungsgrad bei der Durchlaßfrequenz f_{B} erzielt wird, ohne daß hierfür die bei derart hohen Kopplungsgraden übliche Wellenbildung des Dämpfungsverlaufes im Frequenzbereich in Kauf genommen werden muß, wie es bei Filtern mit zwei parallel gekoppelten Resonatoren auftritt.

Das gezeigte Ausführungsbeispiel des erfindungsgemäßen Bandpaßfilters weist einen sehr weiten Abstimmungsbereich von 360 MHz - 960 MHz bei annähernd konstanter Güte auf.

Ein entscheidender Vorteil des erfindungsgemäßen Hochfrequenz-Bandpaßfilters besteht darin, daß dessen Dämpfungsverhalten mit geringem Aufwand mit an sich bekannten Programmen rechnerisch simuliert werden kann, was z. B. bei einem Interdigitalfilter mit mehr als zwei Resonatoren nicht möglich ist.

Das gezeigte, bevorzugte Ausführungsbeispiel ist in Streifentechnik realisiert. Für den Fachmann auf dem Gebiet der Hochfrequenztechnik ist es jedoch offensichtlich, daß neben dieser Technologie auch andere geeignete Techniken, wie beispielsweise die Technik der Luftleitungen, eingesetzt werden können. Eine Realisierung in Streifenleitungstechnik bzw. Mikrostriptechnik erscheint jedoch als kostengünstigste Lösung.

Bevorzugte Einsatzbereiche des erfindungsgemäßen Filters liegen im Bereich der Frequenzaufbereitungstechnik bei Frequenzen zwischen etwa 50 MHz und 10 GHz. Gleichfalls ist es denkbar, das erfindungsgemäße Filter als Ausgangsfilter für Sender geringer Leistung zur Unterdrückung von Oberwellen einzusetzen.

## Patentansprüche

1. Hochfrequenz-Bandpaßfilter
- mit einem Eingangsresonator (2), einem Mittenresonator (3) und einem Ausgangsresonator (4),
- wobei der Eingangsresonator (2) mit dem Mittenresonator (3) und der Mittenresonator (3) mit dem Ausgangsresonator (4) parallel gekoppelt sind, und
- wobei der Eingangsresonator (2) und der Ausgangsresonator (4) als kapazitiv verkürzte Lambda-Viertel-Leitungsresonatoren ausgebildet sind,
dadurch gekennzeichnet,
daß der Mittenresonator (3) als kapazitiv verkürzter Lambda-Halbe-Leitungsresonator ausgebildet ist, der an seinen beiden Enden (7,8) mit einem Bezugspotential und an seiner Mitte (14) mit einem ersten Kondensator (9) verbunden ist,
daß der Eingangsresonator (2) und der Ausgangsresonator (4) in Richtung ihrer Längserstreckung zueinander versetzt sind, und
daß sich der Eingangsresonator (2) über einen ersten Teil der Länge des Mittenresonators (3) und sich der Ausgangsresonator (4) über einen zweiten Teil der Länge des Mittenresonators (3) erstrecken.

2. Hochfrequenz-Bandpaßfilter nach Anspruch 1, dadurch gekennzeichnet,
daß eine Eingangsleitung (15) und eine Ausgangsleitung (16) mit einer direkten Anzapfung an den Eingangsresonator (2) bzw. den Ausgangsresonator (4) an jeweils einem Anschlußpunkt angeschlossen sind, der zwischen den Enden (5, 10; 6, 11) dieser Resonatoren (2, 4) liegt.

3. Hochfrequenz-Bandpaßfilter nach Anspruch 1 oder 2, dadurch gekennzeichnet,
daß der Eingangsresonator (2) und der Ausgangsresonator (4) mit ihren einander zugewandten Enden (5, 6) an ein Bezugspotential und mit ihren einander entgegengesetzten Enden (10, 11) an einen zweiten bzw. dritten Kondensator (12, 13) angeschlossen sind.

4. Hochfrequenz-Bandpaßfilter nach einem der Ansprüche 1 bis 3, dadurch gekennzeichnet,
daß die Kapazität des zweiten bzw. dritten Kondensators (12, 13) derart gewählt ist, daß die Länge des Eingangsresonators (2) bzw. des Ausgangsresonators (4) 10 % bis 30 % der Länge eines Lambda- Viertel-Resonators beträgt.

5. Hochfrequenz-Bandpaßfilter nach Anspruch 4, dadurch gekennzeichnet,
daß die Länge des Eingangsresonators (2) bzw. die des Ausgangsresonators (4) etwa 15 % der Länge eines Lambdad-Viertel-Resonators beträgt.

6. Hochfrequenz-Bandpaßfilter nach einem der Ansprüche 1 bis 5, dadurch gekennzeichnet,
daß die Kapazität des ersten Kondensators (9) derart gewählt ist, daß die Länge des Mittenresonators (3) 10 % bis 30 % der Länge eines Lambda-Halbe-Resonators beträgt.

7. Hochfrequenz-Bandpaßfilter nach Anspruch 6, dadurch gekennzeichnet,
daß die Länge des Mittenresonators (3) etwa 15 % der Länge eines Lambda-Halbe-Resonators beträgt.

8. Hochfrequenz-Bandpaßfilter nach einem der Ansprüche 1 bis 7, dadurch gekennzeichnet,
daß die Kapazität des ersten Kondensators (9) dem doppelten Kapazitätswert des zweiten oder dritten Kondensators (12, 13) entspricht.

9. Hochfrequenz-Bandpaßfilter nach einem der Ansprüche 1 bis 8, dadurch gekennzeichnet,
daß das Filter (1) in Streifenleitungstechnik auf einem Substrat ausgebildet ist.

10. Hochfrequenz-Bandpaßfilter nach einem der Ansprüche 1 bis 8, dadurch gekennzeichnet,
daß das Filter mit von einem Grundkörper beabstandeten von Luft als Dielektrikum umgebenen Leitungen ausgebildet ist.

11. Hochfrequenz-Bandpaßfilter nach einem der Ansprüche 1 bis 10, dadurch gekennzeichnet,
daß die Kondensatoren (9, 12, 13) zum Zwecke der Abstimmung des Bandpaßfilters (1) in ihrem Kapazitätswert einstellbar sind.

## Claims

1. High-frequency band-pass filter
- with an input resonator (2), a middle resonator (3) and an output resonator (4),
- whereby the input resonator (2) is coupled in parallel with the middle resonator (3) and the middle resonator (3) is coupled in parallel with the output resonator (4), and
- whereby the input resonator (2) and the output resonator (4) are designed as capacitively shortened quarter-wave line resonators,
characterized in
that the middle resonator (3) is designed as a capacitively shortened half-wave line resonator which is connected at both ends (7, 8) to a reference potential and its center (14) to a first capacitor (9),
that the input resonator (2) and the output resonator (4) are staggered with respect to one another in the direction of their longitudinal extension, and
that the input resonator (2) extends along a first part of the length of the middle resonator (3) and the output resonator (4) extends along a second part of the length of the middle resonator (3).

2. High-frequency band-pass filter according to claim 1, characterized in
that an input line (15) and an output line (16) are connected with a direct tap to the input resonator (2) and the output resonator (4), respectively, at one point of connection each, which [point of connection] lies between the ends (5, 10; 6, 11) of these resonators (2, 4).

3. High-frequency band-pass filter according to claim 1 or 2, characterized in
that the input resonator (2) and the output resonator (4) are connected with their facing ends (5, 6) to a reference potential and with their opposite ends (10, 11) to a second, and, respectively, third capacitor (12, 13).

4. High-frequency band-pass filter according to one of the claims 1 through 3, characterized in
that the capacitance of the second or third capacitor (12, 13), respectively is selected such that the length of the input resonator (2) or, respectively, the output resonator (4) amounts to 10 % to 30 % of the lenght of a quarter-wave resonator.

5. High-frequency band-pass filter according to claim 4, characterized in
that the length of the input resonator (2) and that of the output resonator (4), respectively, amounts to approximately 15 % of the length of a quarter-wave resonator.

6. High-frequency band-pass filter according to one of the claims 1 through 5, characterized in
that the capacitance of the first capacitor (9) is selected such that the length of the middle resonator (3) amounts to 10 % to 30 % of the lenght of a half-wave resonator.

7. High-frequency band-pass filter according to claim 6, characterized in
that the length of the middle resonator (3) amounts to approximately 15 % of the length of a half-wave resonator.

8. High-frequency band-pass filter according to one of the claims 1 through 7, characterized in
that the capacitance of the first capacitor (9) corresponds to double the capacitance value of the second or third capacitor (12, 13).

9. High-frequency band-pass filter according to one of the claims 1 through 8, characterized in
that the filter (1) is developed on a substrate in strip line engineering.

10. High-frequency band-pass filter according to one of the claims 1 through 8, characterized in
that the filter is designed with lines at a distance from a backing material and surrounded by air as a dielectric.

11. High-frequency band-pass filter according to one of the claims 1 through 10, characterized in
that the capacitors (9, 12, 13) are adjustable in their capacitance value for the purpose of tuning the band-pass filter (1).

## Revendications

1. Filtre passe-bande haute fréquence
- à résonateur d'entrée (2), résonateur central (3) et résonateur de sortie (4),
- le résonateur d'entrée (2) étant couplé en parallèle au résonateur central (3) et le résonateur central (3) au résonateur de sortie (4), et
- le résonateur d'entrée (2) et le résonateur de sortie (4) se présentant sous forme de quarts de résonateurs de ligne Lambda capacitivement raccourcis,
caractérisé en ce
que le résonateur central (3) se présente sous forme de demi-résonateur de ligne Lambda capacitivement raccourci qui est relié, à ses deux extrémités (7, 8), à un potentiel de référence et, en son centre (14), à un premier condensateur (9),
que le résonateur d'entrée (2) et le résonateur de sortie (4) sont décalés l'un par rapport à l'autre dans le sens de leur extension longitudinale, et
que le résonateur d'entrée (2) s'étend sur une première partie de la longueur du résonateur central (3) et le résonateur de sortie (4) s'étend sur une deuxième partie du résonateur central (3).

2. Filtre passe-bande haute fréquence suivant la revendication 1, caractérisé en ce qu'une ligne d'entrée (15) et une ligne de sortie (16) sont raccordées, par un branchement direct, au résonateur d'entrée (2), respectivement résonateur de sortie (4), chacune à un point de raccordement qui se situe entre les extrémités (5, 10; 6, 11) de ces résonateurs (2, 4).

3. Filtre passe-bande haute fréquence suivant la revendication 1 ou 2, caractérisé en ce que le résonateur d'entrée (2) et le résonateur de sortie (4) sont raccordés, par leurs extrémités orientées l'une vers l'autre (5, 6), à un potentiel de référence et, par leurs extrémités opposées l'une à l'autre (10, 11), à un second, respectivement troisième condensateur (12, 13).

4. Filtre passe-bande haute fréquence suivant l'une des revendications 1 à 3, caractérisé en ce que la capacité du second, respectivement troisième condensateur (12, 13) est choisie de manière telle que la longueur du résonateur d'entrée (2), respectivement résonateur de sortie (4) est de 10% à 30% de la longueur d'un quart de résonateur Lambda.

5. Filtre passe-bande haute fréquence suivant la revendication 4, caractérisé en ce que la longueur du résonateur d'entrée (2), respectivement celle du résonateur de sortie (4) est d'environ 15% de la longueur d'un quart de résonateur Lambda.

6. Filtre passe-bande haute fréquence suivant l'une des revendications 1 à 5, caractérisé en ce que la capacité du premier condensateur (9) est choisie de manière telle que la longueur du résonateur central (3) est de 10% à 30% de la longueur d'un demi-résonateur Lambda.

7. Filtre passe-bande haute fréquence suivant la revendication 6, caractérisé en ce que la longueur du résonateur central (3) est d'environ 15% de la longueur d'un demi-résonateur Lambda.

8. Filtre passe-bande haute fréquence suivant l'une des revendications 1 à 7, caractérisé en ce que la capacité du premier condensateur (9) correspond au double de la valeur de capacité du second ou troisième condensateur (12, 134).

9. Filtre passe-bande haute fréquence suivant l'une des revendications 1 à 8, caractérisé en ce que le filtre (1) est réalisé sur un substrat, suivant la technique des lignes à bandes.

10. Filtre passe-bande haute fréquence suivant l'une des revendications 1 à 8, caractérisé en ce que le filtre est réalisé avec des lignes distantes d'un corps de base, entourées d'air en tant que diélectrique.

11. Filtre passe-bande haute fréquence suivant l'une des revendications 1 à 10, caractérisé en ce que les condensateurs (9, 12, 13) sont réglables quant à leur valeur de capacité, aux fins de réglage du filtre passe-bande (1).
